# FASCICULE DE BREVET EUROPEEN

(11) **EP 0 809 555 B1**
(45) Date de publication et mention de la délivrance du brevet: **14.04.1999**
(21) Numéro de dépôt: 96901853.0
(22) Date de dépôt: 25.01.1996
(51) Int. Cl.: B22D 17/32

(54) **PROCEDE ET DISPOSITIF DE CONTROLE DES MOYENS DE POTEYAGE DANS UNE INSTALLATION DE MOULAGE**
VERFAHREN UND VORRICHTUNG ZUR TRENNMITTELREGELUNG IN EINER DRUCKGIESSMASCHINE
PROCESS AND DEVICE FOR CONTROLLING MEANS OF DRESSING IN A CASTING PLANT

(30) Priorité: 26.01.1995 FR 9500876
(43) Date de publication de la demande: 03.12.1997
(73) Titulaire: CENTRE TECHNIQUE DES INDUSTRIES DE LA FONDERIE, F-92310 Sèvres (FR)
(72) Inventeur: HAIRY, Patrick, F-78140 Velizy (FR); RICHARD, Michel, F-75017 Paris (FR)
(74) Mandataire: Dronne, Guy
(86) Numéro de dépôt international: FR9600126
(87) Numéro de publication internationale: WO9622852

(56) Documents cités:
- GIESSEREI-PRAXIS, no. 5, 10 Mars 1973, BERLIN DE, pages 79-84, XP002001757 H. TOSA ET AL.: "Einflussgrössen auf die Druckguss-Auswerfung"
- GIESSEREI, vol. 81, no. 21, 31 Octobre 1994, DÜSSELDORF DE, pages 771-774, XP000477940 F. KLEIN ET AL.: "Ein integriertes Tribologiekonzept ....."
- PATENT ABSTRACTS OF JAPAN vol. 18, no. 554 (M-1691), 21 Octobre 1994 & JP,A,06 198415 (RYOBI), 19 Juillet 1994, & US,A,5 388 629 14 Février 1995
- SOVIET PATENT ABSTRACTS Section Ch, Week 9045 19 Décembre 1990 Derwent Publications Ltd., London, GB; Class M22, AN 90-340520 XP002001759 & SU,A,1 533 830 (KIEV AUTOM INST) , 7 Janvier 1990
- PATENT ABSTRACTS OF JAPAN vol. 9, no. 282 (M-428), 9 Novembre 1985 & JP,A,60 124454 (NIHON KEIKINZOKU), 3 Juillet 1985,

## Description

La présente invention a pour objet un procédé et un dispositif de contrôle des moyens de poteyage dans une installation de moulage sous pression de métaux ou d'alliages métalliques.

De façon plus précise, la présente invention concerne, dans une installation de moulage sous pression de métaux ou d'alliages métalliques, un dispositif qui permet de contrôler, c'est-à-dire d'optimiser, l'épandage du liquide de poteyage sur les faces internes du moule servant à réaliser l'opération de moulage.

En se référant tout d'abord aux figures annexées 1a à 1d, on va décrire une installation de moulage par injection de pièces en alliage métallique de type connu. L'installation comprend essentiellement un moule 12 constitué par deux parties respectivement mobile 14 et fixe 16, dont une partie des faces internes respectivement 14a et 16a définissent l'empreinte ou cavité de moulage 18. Lorsque le moule est fermé, l'alliage à mouler est introduit dans un conteneur 20 et injecté sous pression dans l'empreinte 18 par un système de pistons 22. C'est ce qui est représenté sur les figures 1a et 1b.

A la fin de l'opération de moulage, la partie mobile 14 du moule est écartée. Pour pouvoir extraire la pièce moulée 24 par rapport à la partie 14 du moule, il est prévu à travers la partie 14 des tiges d'extraction telles que 26 qui sont montées coulissantes dans la partie 14 du moule. Ces tiges sont commandées simultanément par un vérin non représenté sur les figures.

En outre, afin d'éviter des phénomènes d'adhérence de la pièce moulée sur les deux parties 14 et 16 du moule, avant de refermer les deux parties du moule et de procéder à l'injection de l'alliage métallique, on réalise une opération de poteyage à l'aide d'une rampe de poteyage 28 qui permet de pulvériser sur les faces internes 14a et 16a un liquide de poteyage formant un film sur ces faces. La rampe peut être fixe pendant l'étape de pulvérisation ou être animée d'un mouvement de va-et-vient. Elle comporte un certain nombre de buses de pulvérisation. Comme cela est bien connu, il existe différents produits de poteyage, notamment des produits de poteyage à base de solvants ou des produits de poteyage diluables dans l'eau. Ces produits de poteyage en eux-mêmes sont bien connus. On comprend que le problème est d'adapter la teneur en produit de poteyage dans le solvant, qu'il soit de l'eau ou de l'huile, et la quantité de produits qui doit être pulvérisé avant chaque opération de coulée. L'optimisation de l'opération de poteyage est déterminante car elle permet de réduire la force que doit exercer l'éjecteur 26 pour procéder au démoulage de la pièce. On comprend en effet que si les contraintes sont trop élevées, les éjecteurs ou les pièces en cours d'éjection risquent d'être endommagés, ce qui constitue l'un des obstacles les plus importants à l'automatisation de la coulée sous pression.

On comprend donc qu'il est très important de pouvoir contrôler en permanence l'efficacité de l'opération de poteyage et de pouvoir intervenir rapidement dès que les paramètres de poteyage ne sont plus satisfaisants.

Le document Glesserei-Paxis n° 5, 10 mars 1973 Berlin DE Pages 79-84, XP002001 757 H Tosa et al. ; "Ein Flussgrössen auf die Druckguss-Auswerfung" décrit l'étude de la force d'éjection d'une pièce métallique moulée sous pression notamment en fonction du type d'agent de poteyage utilisé. Cependant ce document ne permet pas de réaliser une installation pour un contrôle automatique du poteyage.

Un autre objet de l'invention est de fournir un dispositif de contrôle qui permette automatiquement de modifier la composition ou le débit du produit de poteyage en fonction des conditions effectives de moulage.

Encore un autre objet de l'invention est de fournir un dispositif qui permette de déclencher une alarme si les conditions d'éjection de la pièce moulée sortent des conditions normales de fonctionnement.

Pour atteindre ce but, le dispositif de contrôle des moyens de poteyage dans une installation de moulage sous pression de métaux ou d'alliages métalliques, ladite installation comprenant une partie fixe de moule et une partie mobile de moule définissant une empreinte, des moyens éjecteurs de la pièce moulée comprenant des tiges d'éjection dont les déplacements sont commandés par un vérin alimenté en liquide de commande et une rampe de pulvérisation du produit de poteyage sur les faces internes des parties du moule définissant l'empreinte, et des moyens d'alimentation de ladite rampe en produits de poteyage, se caractérise en ce que ledit dispositif de contrôle comprend un unique capteur de pression pour mesurer en permanence la pression du fluide de commande dans ledit vérin, des moyens pour enregistrer ladite pression en fonction du temps pendant le cycle d'éjection de la pièce, et des moyens pour comparer ladite courbe enregistrée à une courbe de référence incluant des moyens pour détecter dans la courbe enregistrée un palier (B) de surpression et des moyens pour comparer la valeur de la pression dudit palier à une valeur minimale (Pm) et à une valeur maximale (Pm) et des moyens pour modifier ladite pulvérisation de produit de poteyage en fonction des résultats de ladite comparaison.

On comprend que le principe de l'invention est de détecter la force que doit exercer le vérin pour procéder à l'opération d'éjection de la pièce moulée. En effet, les inventeurs ont mis en évidence que la qualité et l'efficacité de l'opération de poteyage étaient inversement proportionnelles à l'effort que devaient exercer les tiges d'éjection pour éjecter la pièce de l'empreinte du moule. On comprend qu'il est ainsi possible à l'aide de ce relevé de variations de pression d'agir sur l'alimentation de la rampe de poteyage pour optimiser l'effet du poteyage.

Selon un mode préféré de mise en oeuvre, le dispositif de contrôle comprend en outre des moyens pour comparer la courbe de pression mesurée à une pression maximale et des moyens pour déclencher une alarme si la pression mesurée est supérieure à la pression maximale.

On comprend qu'ainsi il est possible de faire fonctionner l'installation de moulage sans surveillance humaine permanente puisque le système d'alarme informe le préposé à la surveillance de conditions de fonctionnement inacceptables. Il va de soi qu'en variante le signal d'alarme peut commander automatiquement l'arrêt de l'installation de moulage par injection.

De préférence également, le dispositif comprend en outre des moyens pour modifier l'alimentation de la rampe en produit de poteyage en fonction de la comparaison entre la courbe de pression mesurée et la courbe de référence.

Dans ce mode de réalisation perfectionné, on comprend que l'adaptation des paramètres de poteyage se fait automatiquement en fonction de l'écart qui existe entre la courbe mesurée de la pression dans le vérin de commande de l'éjecteur et une courbe de pression optimale.

L'invention concerne également un procédé de contrôle des moyens de poteyage qui se caractérise en ce qu'on mesure pendant toute la durée d'un cycle d'éjection pour différentes valeurs d'un même paramètre de poteyage la pression maximale du fluide de commande dudit vérin, on en enregistre à l'aide d'un capteur unique les variations de la pression du fluide dans le vérin en fonction du temps et on retient comme pression maximale celle qui correspond à un palier (B) de pression maximale dans la courbe représentative des variations de pression en fonction du temps et en ce qu'on sélectionne la valeur du paramètre correspondant à la plus faible valeur de pression maximale.

D'autres caractéristiques et avantages de la présente invention apparaîtront mieux à la lecture de la description qui suit de plusieurs modes de réalisation de l'invention donnés à titre d'exemples non limitatifs. La description se réfère aux figures annexées sur lesquelles :
- les figures 1a à 1d, déjà décrites, illustrent une installation de moulage par injection de type connu ;
- la figure 2a montre une installation de moulage munie du dispositif de contrôle des moyens de poteyage selon un premier mode de mise en oeuvre de l'invention ;
- la figure 2b montre un exemple de courbe de variation de la pression du fluide de commande dans le vérin de commande de l'éjecteur ; et
- la figure 3 montre un deuxième mode de mise en oeuvre du dispositif de contrôle permettant une adaptation automatique des paramètres de poteyage.

En se référant tout d'abord à la figure 2a, on va décrire un premier mode de réalisation du dispositif de contrôle du système de poteyage. Sur cette figure, on a représenté les deux parties 14 et 16 du moule ainsi qu'une pièce moulée 24. On a également fait figurer les tiges d'éjecteur 26 qui sont reliées mécaniquement à la tige 30 d'un vérin de commande 32. Le vérin 32 est alimenté en fluide de commande par les entrées 34 et 36. Selon l'invention, un capteur de pression 38 est monté en permanence sur le vérin 32 pour mesurer la pression régnant dans le cylindre de commande. Le capteur 38 qui peut être de tout type convenable délivre un signal analogique qui est converti en une information numérique éventuellement par le convertisseur 40. Un circuit de traitement 42 permet d'enregistrer et de mémoriser les différentes valeurs de pression en fonction du temps durant tout un cycle d'éjection. La courbe correspondante peut être affichée sur un moniteur de contrôle tel que 44. Le circuit de traitement 42 comprend également des moyens de comparaison que l'on explicitera ultérieurement. On a fait apparaître également sur la figure 2a, la rampe de poteyage 28 mobile qui est alimentée à partir d'un réservoir de liquide de poteyage 46 par l'intermédiaire d'une ou plusieurs vannes de commande 48.

Sur la figure 2b, on a représenté en fonction du temps t la pression P mesurée par le capteur 38. La courbe de pression présente un premier pic de pression A qui correspond à l'arrivée de l'huile de commande dans le vérin. Ce pic n'est pas significatif des efforts d'éjection.

On trouve ensuite une montée en pression avec un palier B qui correspond effectivement à la sortie de la pièce de la partie mobile du moule sous l'effet de l'éjecteur. Ce palier B de durée très courte (30 à 50 millisecondes) correspond à la rupture du film de poteyage et des micro-liaisons entre la face interne du moule et la pièce moulée. La courbe comporte un troisième palier C à pression constante et de valeur plus faible qui correspond à la fin de la course d'éjection. Il a été établi que le paramètre le plus significatif et le plus sensible aux variations de condition de poteyage est la valeur maximale de la pression sur le palier B. Selon une caractéristique importante de l'invention, c'est donc la valeur de la pression correspondant au palier B qui est retenue et utilisée comme seul paramètre significatif de l'effort d'éjection et qui est donc utilisée pour optimiser les conditions de poteyage.

Il faut rappeler que les paramètres de poteyage sont nombreux. L'efficacité de la phase de poteyage et en particulier la qualité du film du lubrifiant déposé sur les faces internes du moule est sensible à de nombreux paramètres qui varient d'une production à une autre dans une plage assez large selon l'alliage considéré et la forme de la pièce à réaliser. Parmi ces paramètres, on peut citer :
- le type de produit (ratio cire sur silicone, huile minérale ou synthétique)
- la durée de pulvérisation à l'aide de la rampe de poteyage (2 à 20 secondes)
- la concentration en produit pur (0,5% à 5%)
- la pression de l'air servant à réaliser la pulvérisation (3 à 6 bars)
- la pression du produit (3 à 6 bars)
- la distance de pulvérisation (100 à 400 mm)
- le débit de produit par buse de pulvérisation (10 à 30 cm³ par seconde)
- le nombre de buses (4 à 20 buses ou même davantage) et
- le mode de pulvérisation (rampe fixe ou animée d'un mouvement de va-et-vient).

Il existe de plus de nombreuses synergies entre les différents paramètres définis ci-dessus qui rendent difficiles les réglages à priori pour optimiser la phase de poteyage. Selon les techniques antérieures, tout lancement d'une nouvelle production nécessite donc une phase de mise au point préalable plus ou moins longue où tout ou partie des paramètres ci-dessous devra être ajusté pour obtenir un démoulage correct. On comprend que, grâce au dispositif de contrôle, l'optimisation des différents paramètres peut être obtenue en effectuant, avant la mise en production des pièces, différents essais. Pour chaque paramètre que l'on fait varier, on peut grâce à l'invention déterminer une valeur de paramètre optimale en sélectionnant la valeur de paramètre dont il a été déterminé qu'elle correspond à la pression P la plus faible possible au niveau du palier B.

Dans cette phase préliminaire, il est donc possible à l'aide du dispositif de régler les différents paramètres qui correspondent ainsi à une courbe de pression optimale ou plus précisément à une valeur de pression maximale du palier B aussi faible que possible.

Durant l'utilisation normale du moule, le dispositif de contrôle permet pour chaque opération de contrôler si la valeur de pression maximale n'augmente pas par rapport à la valeur optimale définie précédemment. Dans ce cas, il faudrait alors procéder à une modification des paramètres de poteyage comme indiqué précédemment.

En outre, selon un mode préféré de mise en oeuvre, le dispositif de traitement peut comparer en permanence la pression maximale correspondant au palier B à une valeur minimale Pm de pression admissible et à une valeur maximale PM de pression admissible. Si la valeur maximale de pression mesurée sort de l'intervalle de pression compris entre Pm et PM, le circuit de traitement 42 déclenche un circuit d'alarme 50 qui peut alimenter une alarme visuelle sur le moniteur 44 ou une alarme sonore 52. On comprend que, dans ce mode de réalisation, le dispositif de contrôle permet en outre une surveillance du fonctionnement effectif du système d'éjection du moule.

En se référant maintenant à la figure 3, on va décrire un deuxième mode de réalisation du dispositif de contrôle dans lequel est prévu un système d'asservissement du réglage des paramètres du liquide de poteyage en fonction des indications fournies par le capteur de pression. Selon ce mode de réalisation, le circuit de traitement 42 comprend des moyens de comparaison entre la pression maximale du liquide de commande correspondant au plateau B avec une valeur de consigne. Si un écart supérieur à une valeur prédéterminée est détecté, le circuit de traitement 42 active un circuit de commande 60 qui permet de commander la modification de certains paramètres de pulvérisation du liquide de poteyage. Par exemple, le circuit de commande 60 commande la vanne 48 de régulation d'alimentation de la rampe 28 de poteyage et par exemple une conduite d'alimentation 62 en solvant du produit de poteyage dans le récipient 46. En commandant automatiquement ainsi la modification du débit du liquide de poteyage et du temps de pulvérisation ainsi que la teneur en produit concentré de poteyage dans le solvant, on peut modifier automatiquement les paramètres pour retrouver des conditions optimales de poteyage sans qu'une intervention manuelle soit nécessaire. On réalise ainsi un asservissement de la phase de poteyage.

## Revendications

1. Dispositif de contrôle des moyens de poteyage dans une installation de moulage sous pression de métaux ou d'alliages métalliques, ladite installation comprenant une partie fixe (16) de moule et une partie mobile (14) de moule définissant une empreinte (18), des moyens éjecteurs de la pièce moulée comprenant des tiges d'éjection (26) dont les déplacements sont commandés par un vérin (32) alimenté en liquide de commande et une rampe (28) de pulvérisation du produit de poteyage sur les faces internes des parties du moule définissant l'empreinte, et des moyens d'alimentation (46, 48) de ladite rampe en produits de poteyage, caractérisé en ce que ledit dispositif de contrôle comprend un unique capteur de pression (38) pour mesurer en permanence la pression du fluide de commande dans ledit vérin (32), des moyens (42) pour enregistrer ladite pression en fonction du temps pendant le cycle d'éjection de la pièce, et des moyens pour comparer ladite courbe enregistrée à une courbe de référence incluant des moyens pour détecter dans la courbe enregistrée un palier (B) de surpression et des moyens pour comparer la valeur de la pression dudit palier à une valeur minimale (Pm) et à une valeur maximale (Pm) et des moyens (46, 48) pour modifier ladite pulvérisation de produit de poteyage en fonction des résultats de ladite comparaison.

2. Dispositif de contrôle des moyens de poteyage selon la revendication 1, caractérisé en ce qu'ils comprennent en outre des moyens (50) en réponse à ladite comparaison pour déclencher une alarme (52) si la pression mesurée n'est pas comprise entre les valeurs (Pm) et (PM).

3. Dispositif de contrôle des moyens de poteyage selon l'une quelconque des revendications 1 et 2, caractérisé en ce qu'il comprend des moyens (42, 60) pour modifier l'alimentation de la rampe (28) de pulvérisation en produit de poteyage en fonction de la comparaison entre la courbe de pression mesurée et la courbe de pression de référence.

4. Procédé de contrôle des moyens de poteyage dans une installation de moulage sous pression de métaux ou d'alliages métalliques, ladite installation comprenant une partie fixe (16) de moule et une partie mobile (14) de moule définissant une empreinte (18), des moyens éjecteurs de la pièce moulée comprenant des tiges d'éjection (26) dont les déplacements sont commandés par un vérin (32) alimenté en liquide de commande et au moins une rampe (28) de pulvérisation du produit de poteyage sur les faces internes des parties du moule définissant l'empreinte, et des moyens d'alimentation (46, 48) de ladite rampe en produits de poteyage, caractérisé en ce qu'on mesure pendant toute la durée d'un cycle d'éjection pour différentes valeurs d'un même paramètre de poteyage la pression maximale du fluide de commande dudit vérin, on en enregistre à l'aide d'un capteur unique les variations de la pression du fluide dans le vérin en fonction du temps et on retient comme pression maximale celle qui correspond à un palier (B) de pression maximale dans la courbe représentative des variations de pression en fonction du temps et en ce qu'on sélectionne la valeur du paramètre correspondant à la plus faible valeur de pression maximale.

5. Procédé selon la revendication 4, caractérisé en ce que, pour détecter la pression maximale du fluide de commande du vérin, on enregistre à l'aide d'un capteur unique les variations de la pression du fluide dans le vérin en fonction du temps et on retient comme pression maximale celle qui correspond à un palier (B) de pression maximale dans la courbe représentative des variations de pression en fonction du temps.

## Claims

1. Device for controlling dressing means in a diecasting plant for metals or metal alloys, said plant comprising a fixed mould part (16) and a movable mould part (14) defining an impression (18), ejector means for the moulded part comprising ejector pins (26), the displacements of which are operated by a cylinder (32) supplied with operating fluid and a ramp (28) for crushing dressing product on the internal faces of the parts of the mould defining the impression, and means (46, 48) for supplying said ramp with dressing products, characterised in that said control device comprises a single pressure sensor (38) for permanent measurement of the pressure of the operating fluid in said cylinder (32), means (42) for recording said pressure as a function of time during the ejection cycle of the part, and means for comparing said recorded curve with a reference curve including means for detecting a stage (B) of overpressure in the recorded curve and means for comparing the value of the pressure of said stage with a minimum value (Pm) and with a maximum value (PM) and means (46, 48) for modifying said crushing of the dressing product as a function of the results of said comparison.

2. Device for controlling dressing means according to Claim 1, characterised in that they moreover comprise means (50) responding to said comparison to trigger an alarm (52) if the measured pressure is not within the range of values (Pm) and (PM).

3. Device for controlling dressing means according to any one of Claims 1 and 2, characterised in that they comprise means (42, 60) for modifying the supply of the crushing ramp (28) with dressing product as a function of the comparison between the measured pressure curve and the reference pressure curve.

4. Process for controlling dressing means in a diecasting plant for metals or metal alloys, said plant comprising a fixed mould part (16) and a mobile mould part (14) defining an impression (18), ejector means for the moulded part comprising ejector pins (26), the displacements of which are operated by a cylinder (32) supplied with operating fluid and a ramp (28) for crushing dressing product on the internal faces of the parts of the mould defining the impression, and means (46, 48) for supply said ramp with dressing products, characterised in that during the entire duration of an ejection cycle, the maximum pressure of the operating fluid of said cylinder is measured for different values of the same dressing parameter, the variations in the pressure of the fluid in the cylinder as a function of time are recorded by means of a single sensor, and the value retained as maximum pressure is that which corresponds to a stage (B) of maximum pressure in the curve representing the variations in pressure as a function of time, and in that the value of the parameter corresponding to the lowest maximum pressure value is selected.

5. Process according to Claim 4, characterised in that in order to detect the maximum pressure of the operating fluid of the cylinder, the variations in the pressure of the fluid in the cylinder is recorded as a function of time by means of a single sensor, and the value retained as maximum pressure is that which corresponds to a stage (B) of maximum pressure in the curve representing the variations in pressure as a function of time.

## Patentansprüche

1. Vorrichtung zur Trennmittelregelung in einer Druckgießmaschine für Metalle oder Metallegierungen, wobei die Druckgießmaschine versehen ist mit einem die Gußform (18) definierenden festen (16) und einem beweglichen Formteil (14), Gußstücksausstoßvorrichtungen, die Ausstoßbolzen (26) aufweisen, deren Bewegungen von einem Kolbenzylinder (32) gesteuert werden, welcher mit Steuerungsflüssigkeit versorgt wird, einer Trennmittelpulverisierungsvorrichtung (28) für die Innenseiten der die Gußform bestimmenden Formteile und Trennmittelzufuhrvorrichtungen (46, 48) für die Trennmittelpulverisierungsvorrichtung, **dadurch gekennzeichnet**, daß die Regelungsvorrichtung versehen ist mit einem einzigen Druckmesser (38) zur ständigen Druckmessung der Steuerungsflüssigkeit im Kolbenzylinder (32), Mittel (42) zur Aufzeichnung des Drucks als Funktion der Zeit während des Ejektionszyklus des Gußteils, und Mittel zum Vergleich der aufgezeichneten Kurve mit einer Bezugskurve, die Mittel aufweisen zur Ermittlung einer Hochdruckphase (B) in der aufgezeichneten Kurve und Mittel zum Vergleich der Druckwerte dieser Phase mit einem Minimalwert (Pm) und einem Maximalwert (PM), und Mittel (46, 48) zur Abänderung der Trennmittelpulverisierung in Abhängigkeit der Vergleichsergebnisse.

2. Vorrichtung zur Trennmittelregelung nach Anspruch 1, **dadurch gekennzeichnet**, daß diese Vorrichtung zusätzlich über Mittel (50) verfügt, mit welchen unter Bezugnahme auf den Vergleich ein Alarm (52) ausgelöst werden kann, falls der gemessene Druck nicht innerhalb der Werte (Pm) und (PM) liegt.

3. Vorrichtung zur Trennmittelregelung nach einem der Ansprüche 1 und 2, **dadurch gekennzeichnet**, daß die Vorrichtung Mittel (42, 60) aufweist, um die Trennmittelzufuhr der Pulverisierungsvorrichtung dem Vergleich zwischen der gemessenen Druckkurve und der Bezugsdruckkurve entsprechend abzuändern.

4. Verfahren zur Trennmittelregelung in einer Druckgießmaschine für Metalle oder Metallegierungen, wobei diese Vorrichtung versehen ist mit einem die Form (18) bestimmenden festen (16) und einem beweglichen Formteil (14), Gußstückausstoßvorrichtungen, welche Ausstoßbolzen (26) aufweisen, deren Bewegung von einem Kolbenzylinder (32) gesteuert wird, welcher mit Steuerungsflüssigkeit versorgt wird, mindestens einer Trennmittelpulverisierungsvorrichtung (28) für die Innenseiten der die Gußform bestimmenden Formteile, und Trennmittelzufuhrvorrichtungen (46, 48) für die Pulverisierungsvorrichtung, **dadurch gekennzeichnet**, daß Maximaldruckmessungen der Steuerungsflüssigkeit des Kolbenzylinders während eines gesamten Ejektionszyklus für verschiedene Werte desselben Trennmittelparameters vorgenommen werden, daß mit Hilfe eines einzigen Druckmessers die Druckschwankungen der Flüssigkeit im Kolbenzylinder als Funktion der Zeit aufgezeichnet werden, daß als Maximaldruck der einer Maximaldruckphase (B) in der Bezugskurve der Druckschwankungen als Funktion der Zeit entsprechende Wert ermittelt wird und daß der Parameterwert ausgewählt wird, der dem niedrigsten Wert des Maximaldrucks entspricht.

5. Verfahren nach Anspruch 4, **dadurch gekennzeichnet**, daß zur Ermittlung des Maximaldrucks der Steuerungsflüssigkeit des Kolbenzylinders mit Hilfe eines einzigen Druckmessers die Druckschwankungen der Flüssigkeit im Kolbenzylinder als Funktion der Zeit aufgezeichnet werden und als Maximaldruck der einer Maximaldruckphase (B) in der Bezugskurve der Druckschwankungen als Funktion der Zeit entsprechende Wert festgelegt wird.
